# EUROPÄISCHE PATENTSCHRIFT

(11) **EP 0 470 924 B1**
(45) Veröffentlichungstag und Bekanntmachung des Hinweises auf die Patenterteilung: **19.04.1995**
(21) Anmeldenummer: 91810487.8
(22) Anmeldetag: 21.06.1991
(51) Int. Cl.: H01R 4/50

(54) **Kabel-Steckerverbindung**
Cable plug connection
Raccordement à fiche pour des câbles

(30) Priorität: 10.07.1990 CH 2303/90
(43) Veröffentlichungstag der Anmeldung: 12.02.1992
(73) Patentinhaber: Kälin, Ruedi, CH-5703 Seon (CH)
(72) Erfinder: Kälin, Ruedi, CH-5703 Seon (CH)
(74) Vertreter: Bosshard, Ernst

(56) Entgegenhaltungen:
- EP-A- 0 159 107
- EP-A- 0 207 322
- FR-A- 1 270 636
- FR-A- 1 361 157

## Beschreibung

Die Erfindung bezieht sich auf eine Kabel-Steckerverbindung mit einem mindestens zweiadrigen, flexiblen Kabel und mindestens zwei Steckerteilen aus elektrisch leitendem Material, die durch eine Isolierschicht elektrisch voneinander getrennt sind, wobei das Kabelende und der Verbindungsbereich der Steckerteile mit den Adern von einem Kunstsotff-Aussenmantel umgeben sind, dass die stromleitende Verbindung zwischen metallischen Steckerhülsen und den Adern des Kabels lötfrei je durch von den Steckerhülsen abragende, zugespitzte, metallische Zungen erfolgt welche je zwischen die elastische Kabelhülle und den metallischen Adern eingreifen, und auf den Kabelendbereich eine das Kabel umschliessende Klammer satt aufgesetzt ist.

Kabel-Steckerverbindungen sind in grosser Zahl bekannt und namentlich in koaxialer Ausführung bei Schwachstrom- oder Kommunikationsgeräten weit verbreitet. Die konventionelle Herstellungsweise enthält eine Lötverbindung zwischen den Steckerhülsen und den elektrischen leitenden Adern. Dies bedingt indessen, dass vor dem Lötvorgang die Isolation um die Adern herum entlang eines Teilstückes entfernt werden muss, um die blanken Drähte mit den Steckerteilen zu verlöten. Bei nahe beieinander liegenden Lötstellen besteht die Gefahr gelegentlicher Kurzschlüsse. Ein weiterer Nachteil ergibt sich dadurch, dass die Verbindung an dem von der Steckerhülse entfernten Teil möglichst flexibel sein muss. Bei hoher Biegebeanspruchung, allenfalls verbunden mit Zugbeanspruchungen, versagen solche Lötverbindungen oftmals.

Aus der FR-A-1270636 ist ein elektrischer Stecker mit einem zweiteiligen Gehäuse bekannt, wobei die beiden nebeneinander angeordneten Steckerstifte zur Kontaktgabe je mit einem nadelförmigen Ansatz in den Kabelmantel eingreifen.

Damit die Steckerstifte nach der Montage nicht aus dem zweiteiligen Gehäuse herausgezogen werden können, sind sie je mit einem radialen Ansatz versehen, der in je eine Vertiefung des Gehäuses eingreift. Für koaxial ineinanderliegende Steckerhülsen ist eine solche Steckerausbildung nicht anwendbar.

Aus der FR-A-1361157 geht ein Stecker hervor, bei dem drei nebeneinander liegende, flache Schieber vorhanden sind, die mit ihrem ausgeschärften Ende zur Kontaktgabe in ein elektrisches Kabel eingreifen. Das andere Ende ist je mit einer Klemmhülse versehen zum Festklemmen des zuführenden elektrischen Leiters. Auch diese Konstruktion lässt sich nicht auf koaxial ineinander liegende Steckerhülsen übertragen.

Mit der Erfindung soll die Aufgabe gelöst werden, eine für die Massenproduktion geeignete Kabel-Steckerverbindung zu schaffen, welche besonders rationell herstellbar ist, ohne Lötverbindung auskommt und erhöhte Biege- und Zugbeanspruchung aushält.

Die Erfindung, mit der diese Aufgabe gelöst wird ist dadurch gekennzeichnet, dass beide Steckerhülsen rohrförmig ausgebildet sind, koaxial ineinander liegen und durch eine zylindrische Isolationshülse elektrisch voneinander isoliert sind und die Steckerhülsen je zusammen mit ihrer Zunge ein einziges Metallstück bilden, die beiden Zungen zueinander winkelversetzt sind und die Klammer sich mindestens teilweise über den Einsteckbereich der Zungen erstreckt, und ein die Klammer, das Kabelende und eine Teillänge der äusseren Steckerhülse umgebender, aufgespritzter Kunststoff-Aussenmantel vorhanden ist. Durch die lötfreie Verbindung entfällt der Abisoliervorgang der elektrischen Adern. Da die zugespitzten Zungen der beiden Steckerhülsen zueinander winkelversetzt sind, ergibt sich ein ausreichender Isolationsabstand und zudem ergibt sich dadurch eine Lage der Zungen, die üblicherweise angenähert dem Abstand der beiden elektrischen Leiteradern entspricht. Die auf den Endbereich des Kabels aufgesetzte Klammer bewirkt eine zusätzliche Sicherheit der Kontaktgabe und ergibt eine Sicherung gegen Zugbelastung. Das Ganze ist durch einen umspritzten Aussenmantel aus Kunststoff gegen Oxydationseinflüsse od.dgl. geschützt.

In der Zeichnung ist ein Ausführungsbeispiel des Erfindungsgegenstandes dargestellt. Es zeigen:
- Fig. 1: einen Längsschnitt durch die Kabel-Steckerverbindung
- Fig. 2: einen Querschnitt nahe der Linie II-II in Fig. 1
- Fig. 3: ein Detail der lötfreien Verbindung
- Fig. 4: einen Aufriss eines ersten Klammerteiles
- Fig. 5: einen Grundriss des ersten Klammerteiles nach Fig. 4 im Schnitt
- Fig. 6: einen Aufriss eines zweiten Klammerteiles
- Fig. 7: einen Grundriss des zweiten Klammerteiles nach Fig.7
- Fig. 8: eine perspektivische Darstellung der Teile vor dem Zusammenfügen

Die nachfolgend anhand der Fig. 1-3 beschriebene Kabel-Steckerverbindung ist zweiadrig ausgeführt. Die beiden an je eine Ader angeschlossenen Steckerhülsen 2, 3 liegen koaxial ineinander und sind durch eine zylindrische Isolierhülse 4 elektrisch getrennt, die vorne in einen Isolier-Ring 5 übergeht. Die Steckerhülsen 2,3, das Kabel 6 und die sich dazwischen befindlichen Anschlussorgane sind von einem aufgespritzten Aussenmantel 7 aus Kunststoff umgeben der als Griffkörper ausgebildet ist. Zur Erhöhung seiner Biegsamkeit sind beidseitig Nuten 8 vorhanden. Jede der beiden metallischen Steckerhülsen 2,3 ist an ihrem hinteren Ende mit einer in Axialrichtung abstehenden, schmalen, zugespitzten Zunge 9 versehen, die mit der jeweiligen Steckerhülse 2,3 ein einziges Stück bildet. Die Steckerhülsen 2,3 samt Zungen 9 können entweder aus einem flachen Metallstück zylindrisch gerollt werden oder aus Stangenmaterial gedreht, gefräst und gebohrt werden. Der gegenseitige Abstand dieser beiden Zungen 9 ist so gewählt, dass er etwa dem Mittenabstand der beiden Adern 10 des Kabels 6 entspricht.

Die beiden elektrisch leitenden Adern 10 sind aussen in üblicher Weise mit einer flexiblen, elektrisch isolierenden Kabelhülle 12 umgeben, die aus einem Elastomer, insbesondere Weichkunststoff besteht. Beide Steckerhülsen 2,3 enthalten an ihrem Mantel Querbohrungen 27 für den Durchtritt von Kunststoff beim Aufspritzen des Aussenmantels 7 und zur Lagesicherung der Steckerhülsen 2,3.

Die lötfreie, elektrische Verbindung zwischen den Zungen 9 und den beiden Adern 10 erfolgt in der Weise, dass die zugespitzten Zungen 9 stirnseitig je zwischen elastische Kabelhülle 12 und die Adern 10 eingestossen werden, wie dies aus Fig. 3 und 8 hervorgeht. Die Adern 10 bestehen vorzugsweise aus einer Vielzahl sehr dünner, eine Litze bildende Drähte. Dadurch entsteht ein guter elektrischer Kontakt zwischen den Litzendrähten und den Zungen 9.

Die Elastizität des Kabelmantels 12 bewirkt einen Anpressdruck zwischen den Zungen 9 und den Litzendrähten, sodass sich ein dauernder guter elektrischer Kontakt ergibt. Die Zungen 9 sind mit mehreren, in Axialrichtung verteilt angeordneten Sicken 19 od.dgl. versehen, die der guten Verankerung in der Hülle 12 dienen. Somit ist das sonst übliche Abisolieren des die Litzen 10 umhüllenden Kabelmantels nicht erforderlich. Die Eindringtiefe der Zungen 9 beträgt mindestens die Hälfte, vorzugsweise die ganze axiale Ausdehnung der Klammer 16.

Nach dem Einsetzen der Zungen 9 in den Kabelmantel 12 wird auf den Kabelendbereich eine zweigeteilte Klammer 16 satt aufgesetzt. Diese verhindert einerseits ein Aufweiten der Kabelhülle 12 nach dem Einsetzen der Zungen 9 und andererseits nimmt diese Klammer 16 eine Belastung auf bei einem allfälligen starken axialen Zug auf das Kabel 6. Eine Spitze 25 der Klammer 16 greift in den Verbindungssteg zwischen die beiden Mantelhüllen 12 ein.

Aus den Fig. 4-7 gehen Einzelheiten der zweiteiligen Klammer 16 hervor. Die beiden Klammer-Teilstücke 28,29 werden ineinandergefügt und umschliessen hernach die Kabelhüllen 6 satt. Die beiden Teilstücke 28,29 bestehen je aus einem gegenüber den Kabelhüllen 12 härteren Material, z.B. Hartkunststoff. Der Klammerteil 28 hat einen im wesentlichen U-förmigen Querschnitt mit zwei Schenkeln 11 und einem die Schenkel 11 verbindenden Verbindungsteil 13, der innen zweinebeneinander liegende, bogenförmige Ausnehmungen 14 mit einem dazwischen liegenden, spitzen Mittelstift 25 aufweist. Der Mittelstift 25 durchdringt den Verbindungssteg zwischen den beiden Kabelhüllen 12. Die Klammerschenkel 11 enthalten an ihren freien Enden je eine Schrägfläche 21, um das Aufsetzen des Gegenstückes 28 zu erleichtern.

Ferner enthalten die Schenkel 11 auf ihrer Innenseite je eine Schulter 23.

Das auf den Klammerteil 28 aufzusetzende Gegenstück 29 ist beidseitig je mit einer Nut 15 versehen, die der Dicke der Schenkel 11 entspricht. Jede Nut 15 enthält einen Absatz 20. Im Mittelteil sind zweinebeneinander liegende, bogenförmige Ausnehmungen 17 vorhanden. Durch Aufdrücken des Klammerteiles 29 auf die Schenkel 11 werden diese vorerst federnd gespreizt. Der Klammerteil 29 rastet mit seinen Schultern 23 hinter die Absätze 20 ein und kommt gegen die Auflageflächen 18 anzuliegen. Dabei umschliessen die gerundeten Ausnehmungen 14 und 17 das Kabel 6 und üben auf die beiden Kabelhüllen 12 einen radialen Druck aus, sodass die Klammer 16 in Axialrichtung auf dem Kabel fixiert ist.

Zudem dringt der Mittelstift 25 in das Verbindungs-Material zwischen den Kabelhüllen 12 ein. Hernach wird das Ganze unter Bildung des Aussenmantels 7 durch Kunststoff umspritzt, wie dies aus Fig. 1 hervorgeht. Das flexible Material des Aussenmantels 7 umschliesst die Steckerhülsen 2,3 und das Kabel 6 dicht und zugfest.

An Stelle einer Steckerverbindung mit zwei Adern könnten auch drei Adern vorhanden sein mit drei koaxial ineinander liegenden, voneinander elektrisch isolierten Steckerhülsen, von denen zwei unterschiedliche Länge haben und die dritte in einen Steckerstift ausmündet. Alle drei Steckerhülsen sind je mit Zungen 9 versehen, die nebeneinander liegen.

Eine weitere Variante besteht darin, an Stelle von Steckerhülsen zwei übliche zylindrische Steckstifte oder Flachstecker zu verwenden.

## Patentansprüche

1. Kabel-Steckerverbindung mit einem mindestens zweiadrigen, flexiblen Kabel (6) und mindestens zwei Steckerteilen aus elektrisch leitendem Material, die durch eine Isolierschicht (4) elektrisch voneinander getrennt sind, wobei das Kabelende und der Verbindungsbereich der Steckerteile (2,3) mit den Adern (10) von einem Kunststoff-Aussenmantel (7) umgeben sind, dass die stromleitende Verbindung zwischen metallischen Steckerhülsen (2,3) und den Adern (10) des Kabels (6) lötfrei je durch von den Steckerhülsen (2,3) abragende, zugespitzte, metallische Zungen (9) erfolgt, welche je zwischen die elastische Kabelhülle (12) und den metallischen Adern (10) eingreifen, und auf den Kabelendbereich eine das Kabel (6) umschliessende Klammer (16) satt aufgesetzt ist, dadurch gekennzeichnet, dass beide Steckerhülsen (2,3) rohrförmig ausgebildet sind, koaxial ineinander liegen und durch eine zylindrische Isolationshülse (4) elektrisch voneinander isoliert sind und die Steckerhülsen (2,3) je zusammen mit ihrer Zunge (9) ein einziges Metallstück bilden, die beiden Zungen zueinander winkelversetzt sind und die Klammer (16) sich mindestens teilweise über den Einsteckbereich der Zungen (9) erstreckt, und ein die Klammer (16), das Kabelende und eine Teillänge der äusseren Steckerhülse umgebender, aufgespritzter Kunststoff-Aussenmantel (7) vorhanden ist.

2. Kabel-Steckerverbindung nach Anspruch 1, dadurch gekennzeichnet, dass die Klamme (16) zweiteilig ausgebildet ist und die Teile durch eine Einrastverbindung (11,21,23) zusammengehalten sind und aus einem härteren Material als die Kabelhülle (12) bestehen.

3. Kabel-Steckerverbindung nach Anspruch 2, dadurch gekennzeichnet, dass die Klammer (16) einen U-förmigen, das Kabel (6) aufnehmenden ersten Teil (28) und einen zwischen dessen Schenkel (11) eingreifenden, das Kabel (6) anpressenden zweiten Teil (29) aufweist.

4. Kabel-Steckerverbindung nach einem der Ansprüche 1-3, dadurch gekennzeichnet, dass die Adern (10) als vieldrähtige Litzen ausgeführt sind.

5. Kabel-Steckverbindung nach einem der Ansprüche 1-4, dadurch gekennzeichnet, dass die Steckerhülsen (2,3) Querbohrungen (27) für den Durchtritt von Kunststoff zur Lagefixierung der Steckerhülsen (2,3) aufweisen.

## Claims

1. A cable plug connection having at least one two-lead, flexible cable (6) and at least two plug parts made from electrically conductive material, which are electrically isolated from one another by an insulating layer (4), with the cable end and the connecting region of the plug parts (2, 3) with the leads (10) being surrounded by a plastic outer sheath (7) (so) that the electrically conductive connection between metal plug sockets (2, 3) and the leads (10) of the cable (6) is produced without soldering by pointed metal blades (9) protruding from the plug sockets (2, 3), which engage between the elastic cable sheath (12) and the metal leads (10), and a clamp (16) enclosing the cable (6) is placed tightly on the end region of the cable,
**characterised in that** both plug sockets (2, 3) have a tubular construction, lie coaxially inside one another and are electrically insulated from one another by a cylindrical insulation sheath (4) and each plug socket (2, 3) together with its blade (9) forms a single metal piece, the two blades are angularly displaced in relation to one another and the clamp (16) extends at least partly over the insertion region of the blades (9) and a sprayed-on plastic outer sheath (7) surrounding the clamp (16), the cable end and part of the length of the outer plug socket is provided.

2. A cable plug connection according to Claim 1,
**characterised in that** the clamp (16) is constructed in two parts and the parts are held together by a snap-on connection (11, 21, 23) and are made from a harder material than the cable sheath (12).

3. A cable plug connection according to Claim 2,
**characterised in that** the clamp (16) comprises a U-shaped first part (28) receiving the cable (6) and a second part (29) engaging between its arms (11) and pressing on the cable (6).

4. A cable plug connection according to one of Claims 1 to 3,
**characterised in that** the leads (10) are designed as multi-wire sheathed conductors.

5. A cable plug connection according to one of Claims 1 to 4,
**characterised in that** the plug sockets (2, 3) comprise transversal bores (27) for the passage of plastic for the positional fixing of the plug sockets (2, 3).

## Revendications

1. Liaison à fiches pour câble souple (6) ayant au moins deux âmes, et au moins deux fiches en matière conductrice de l'électricité, qui sont séparées l'une de l'autre du point de vue électrique par une couche isolante (4), l'extrémité du câble et la zone de raccordement des fiches (2,3) avec les âmes (10) étant entourées par une enveloppe extérieure (7) en matière synthétique, le raccordement électrique entre les fiches métalliques (2,3) et les âmes (10) du câble (6) se faisant sans soudure par des languettes métalliques (9) effilées dépassant des fiches (2,3), qui s'engagent chacune entre la gaine élastique (12) du câble et les âmes métalliques (10), une agrafe (16) enserrant le câble étant rapportée sur la zone d'extrémité du câble, caractérisé en ce que les deux fiches (2,3) qui sont tubulaires, se trouvent coaxiales l'une dans l'autre et sont isolées électriquement l'une de l'autre par une gaine d'isolation cylindrique (4), les fiches (2,3) formant chacune avec sa languette (9) une seule pièce métallique, les deux languettes présentant un décalage angulaire l'une par rapport à l'autre et l'agrafe (16) s'étendant au moins en partie sur la zone d'engagement des languettes (9), tandis qu'il est prévu une enveloppe extérieure (7) en matière synthétique rapportée entourant l'agrafe (16), l'extrémité du câble et une partie de la longueur de la fiche extérieure.

2. Liaison à fiches pour câble selon la revendication 1, caractérisé en ce que l'agrafe (16) est constituée de deux parties qui sont assemblées entre elles par un encliquetage (11, 21, 23) et en ce qu'elles sont constituées d'un matériau plus dur que la gaine (12) du câble.

3. Liaison à fiches pour câble selon la revendication 2, caractérisé en ce que l'agrafe (16) présente une première partie en U (28) recevant le câble (6) et une deuxième partie (29) s'engageant entre ses branches (11) et comprimant le câble (6).

4. Liaison à fiches pour câble selon l'une des revendications 1 à 3, caractérisé en ce que les âmes (10) sont constituées de torons de fils multiples.

5. Liaison à fiches pour câble selon l'une des revendications 1 à 4, caractérisé en ce que les fiches (2,3) présentent des perçages transversaux (27) pour le passage d'une matière synthétique en vue d'immobiliser ces fiches (2,3).
